# EUROPÄISCHE PATENTSCHRIFT

(11) **EP 3 843 563 B1**
(45) Veröffentlichungstag und Bekanntmachung des Hinweises auf die Patenterteilung: **03.01.2024**
(21) Anmeldenummer: 18782878.5
(22) Anmeldetag: 29.08.2018
(51) Int. Cl.: A24F 1/30

(54) **WASSERPFEIFE MIT VENTILLOSEM SAUGROHR**
WATER PIPE WITH VALVELESS SUCTION TUBE
PIPE À EAU DOTÉE D'UN TUBE D'ASPIRATION SANS VALVE

(43) Veröffentlichungstag der Anmeldung: 07.07.2021
(73) Patentinhaber: AF Development Holding Limited, Dubai 79947 (AE)
(72) Erfinder: HAGEN, Klaus, 49733 Haren (DE)
(74) Vertreter: Adamson Jones
(86) Internationale Anmeldenummer: PCT/DE2018/100740
(87) Internationale Veröffentlichungsnummer: WO 2020/043224

(56) Entgegenhaltungen:
- WO-A1-2013/057185
- DE-A1-102015 121 435
- US-A- 4 029 109

## Beschreibung

Die Erfindung betrifft eine Wasserpfeife mit einem mehrteiligen Gehäuse für das Rauchzubehör, die Elektronik und ein flüssiges Medium, wobei der das flüssige Medium aufnehmende Gehäuseteil über mindestens einen Sauganschluss verfügt und über ein durch einen die Elektronik aufnehmenden Gehäuseteil durchführendes Saugrohr mit dem die Heizkammer aufnehmenden Gehäuseteil und einer das Rauchmedium aufnehmenden Kapsel in Verbindung steht und wobei das Saugrohr eine Verschlusseinheit im Bereich Übergang von dem die Elektronik aufweisenden Gehäuseteil zu dem das flüssige Medium aufnehmenden Gehäuseteil aufweist.

Auch als Shishas oder Hookahs bekannte Wasserpfeifen entstammen ursprünglich dem orientalischen Raum. Sie erfreuen sich nicht zuletzt als Alternative zu Zigaretten in den vergangenen Jahren gerade unter Jugendlichen und Heranwachsenden zunehmender Beliebtheit. Solche Wasserpfeifen sind u.a. aus der US 4,031,906 , der DE102015121435 und der US 2012/0042884 bekannt. Eine solche Wasserpfeife weist einen teilweise mit Wasser oder einem anderen flüssigen Medium zu befüllenden Behälter auf. Durch Saugen an einem Mundstück kommt es in diesem Behälter zu einem Unterdruck. Ein gewisses Stück ragt eine Rauchsäule in das Wasser, die an ihrem oberen Ende ein Kopfteil zur Aufnahme von Tabak aufweist, welcher mit darauf liegender Kohle erhitzt wird. Das bei dem Erhitzen des Tabaks entstehende Gemisch aus Luft, Dampf und Rauchpartikeln wird dann vom Raucher eingezogen. Es liegt auf der Hand, dass es aufgrund der Erhitzung durch glühende Kohle zu einer Kohlenmonoxidvergiftung, zu Verbrennungsunfällen oder im Extremfall sogar zum Ausbruch von Feuer kommen kann. Solch klassische Wasserpfeifen sind auch aus der US 2014/0069446 bekannt. Die gesetzeskonforme Bestückung der Wasserpfeifen ist aufgrund der manuellen Befüllung zudem bei Shishas häufig nicht gewährleistet. Prinzipiell sollen heute bekannte Shishas daher nur im Freien oder in Räumen mit garantierter Frischluftzufuhr betrieben werden. Shishas nach solchem Stand der Technik bauen außerdem relativ schwer und voluminös, müssen gleich aus mehreren Teilen zusammengesetzt werden und sind in ihren Einzelteilen umständlich zu transportieren. Auch die Reinigung ist aufwendig und genügt häufig nicht heutigen hygienischen Standards. Aus der US 4,133,318 beispielsweise sind dann sogenannte elektronische Shishas bekannt, mit denen einige der oben genannten Probleme reduziert werden können, jedoch meist nicht in zufriedenstellender Weise. Als besonders vorteilhaft haben sich auch die aus der WO 2017/080545 bekannten Shishas erwiesen. Defizite gibt es im Stand der Technik allerdings noch durch das Austreten von Luft im Bereich der Verbindung zwischen Wassertank und Gehäuse der Shishas. Dabei erweist sich dieser Übergang aus dem Behälter heraus als eine Art Sollbruchstelle mit entsprechenden Beeinträchtigungen bezüglich Handhabung und Raucherlebnis. Aus der DE 10 2015 121 435.0 ist eine Shisha bekannt, bei der das Gehäuse mit der Kapsel und einer Heizspirale im unteren Teil des Gehäuses untergebracht ist, während der Behälter mit dem flüssigen Medium, meist dem Wasser, den oberen Teil des Gesamtgehäuses bildet. Dazwischen ist die elektronische Einheit mit Schalter usw. angeordnet. Diese besondere Anordnung hat den Vorteil, dass der im Bodenbereich entstehende Rauch durch das Saugrohr quasi automatisch hochsteigt und in den Bereich des flüssigen Mediums gelangt. Wird die Wasserpfeife in Aktion versetzt, kann der Rauch aufgrund des Unterdruckes in dem oberen Behälter in diesen gelangen und durch das Wasser in Richtung Sauganschluss strömen. Im Bodenbereich des oberen Behälters mit dem flüssigen Medium ist ein Rückschlagventil angeordnet, das verhindern soll, dass Flüssigkeit in das Saugrohr eindringt. Nachteilig ist, dass dieses im Bodenbereich des oberen Behälters angeordnete Ventil einen gewissen Zugwiderstand darstellt, so dass der Rauch erst nach entsprechendem Aufbringen von Saugkraft in den das flüssige Medium enthaltenden oberen Behälter einströmen kann.

Der Erfindung liegt nun die Aufgabe zugrunde, den Zugwiderstand beim Rauchen einer Wasserpfeife auf eine möglichst geringe Größenordnung zu drücken.

Die Aufgabe wird erfindungsgemäß dadurch gelöst, dass die Verschlusseinheit als U-förmig gebogenes Endstück des Saugrohres ausgebildet ist.

Bei der erfindungsgemäßen Ausführung der Wasserpfeife mit einer als U-förmig gebogenes Endstück des Saugrohres ausgebildeten Verschlusseinheit kann das Saugrohr mit seinem Bogen bis an die Wasseroberfläche reichend geformt sein. Damit wird also auf eine hohe Saugkraft erforderndes Ventil bzw. eine entsprechende Verschlusseinheit verzichtet, so dass vorteilhafterweise nach dem Erzeugen des Unterdrucks im oberen Behälter mit dem flüssigen Medium der Rauch praktisch in kleinen Perlen in die Flüssigkeit eindringt und in dieser aufsteigt und dabei mitgeführte schädliche Stoffe an das flüssige Medium, d.h. das Wasser abgibt. Die Feinperligkeit erbringt eine wesentlich vergrößerte Oberfläche der Rauchblasen, und damit eine bessere "Reinigung" des Rauches.

In der Folge wird der Einfachheit halber der das flüssige Medium aufnehmende Gehäuseteil als oberer, der die Elektronik aufnehmende Gehäuseteil als mittlerer und der die Heizkammer aufnehmende Gehäuseteil als unterer Behälter bezeichnet. Auch andere Positionierungen der Gehäuseteile zueinander sind denkbar.

Darüber hinaus ist wichtig, dass das Saugrohr und der Wasserspiegel aufeinander abgestimmt sind, indem das Saugrohr mit seinem Bogen bis dicht unter die Wasseroberfläche reichend ausgebildet ist, bzw. der Bediener hat darauf zu achten, dass der Wasserpegel diese Anordnung gegenüber dem Bogen einnimmt.

Nach einer zweckmäßigen Ausführung der Erfindung ist vorgesehen, dass das Endstück mit dem im Bereich des Bodens des oberen Behälters endenden Saugrohr lösbar verbunden ist. Die veränderte Verschlusseinheit, d.h. das U-förmig gebogene Endstück des Rauchrohres stellt also eine eigene Einheit dar, die beim Zusammenbau der Wasserpfeife mit dem Saugrohr verbunden wird, was problemlos mit Hilfe von O-Ringen und ähnlichen Dichtungseinheiten so dargestellt werden kann, dass es in diesem Teil der Wasserpfeife nicht zu Undichtigkeiten kommt. Die Trennung von Endstück und üblichem Saugrohr hat vor allem auch Vorteile, weil dann beide Teile leichter und schneller gereinigt werden können.

Eine besonders vorteilhafte Form erhält das U-förmig gebogene Endstück dann, wenn das freie Ende des Endstückes zunächst rechtwinklig parallel zur Wasseroberfläche und dann nochmal rechtwinklig in Richtung Boden des oberen Behälters abgebogen ausgebildet wird. Damit ist sicher unterbunden, dass das flüssige Medium in das Endstück und dann in das Saugrohr eindringt. Vielmehr wird es automatisch vor Erreichen des parallel zur Wasseroberfläche führenden Teilstückes zurückgehalten.

Eine verbesserte Handhabung dieses Endstückes ist insbesondere bei der Montage gegeben, wenn das parallel zur Wasseroberfläche verlaufende Teilstück des Endstückes eine Drehhilfe aufweist. Als Drehhilfe dient i.d.R. eine Abflachung dieses Teilstückes, um so dieses Bauteil mit einem zangenähnlichen Hilfsgerät festhalten zu können.

Um das "Überlaufen" des flüssigen Mediums in das Saugrohr sicher zu verhindern, sieht die Erfindung vor, dass das senkrechte Teilstück des Endstückes bis annähernd Mitte des oberen Behälters reichend und das in Richtung Boden des Behälters weisende freie Teilstück bis zu einem Drittel der Gesamtlänge des Endstückes aufweisend ausgebildet sind. Beim Einfüllen des flüssigen Mediums sollte darauf geachtet werden, dass das Endstück immer vom flüssigen Medium abgedeckt ist.

Die Wasserpfeife besteht wie erwähnt aus drei Teilen, wobei der obere Behälter das flüssige Medium aufnimmt, so dass es hier zu Dichtproblemen kommen kann, was gemäß der Erfindung dadurch verhindert wird, dass zwischen Boden des oberen Behälters und oberem Rand des mittleren Behälters ein Dichtring angeordnet ist.

Oberer und mittlerer Behälter, d.h. der mit dem flüssigen Medium teilweise gefüllte obere Behälter und der die Elektronik aufnehmende mittlere Behälter sind beim Stand der Technik durch ein Gewinde miteinander zu verbinden. Gemäß der Erfindung wird vorgeschlagen, dass oberer und mittlerer Behälter über einen Klickverschluss verfügend ausgebildet sind, so dass die Verbindung schneller hergestellt werden kann.

Die notwendige Standsicherheit der Wasserpfeife wird dadurch verbessert, dass der untere Behälter mit einer Fußplatte ausgerüstet ist, die einen deutlich größeren Durchmesser als der untere Behälter aufweist, vorzugsweise einen doppelt so großen Durchmesser. Damit wird nicht nur die Standsicherheit verbessert, sondern dieser Fußplatte können auch weitere Funktionen zugeordnet werden, wie beispielsweise Fixierung des Mundstückes des Saugschlauches oder ähnliche Zusatzteile einer Wasserpfeife.

Nach einer zweckmäßigen Weiterbildung ist vorgesehen, dass die Fußplatte einen als Standhilfe dienenden Unterrand und mittig eine Ausnehmung aufweist, die ein Durchführen der Kapsel in beide Richtungen zulassend bemessen und mit einer von unten einzuführenden Schließplatte ausgerüstet ist. So ist die Möglichkeit gegeben, die Kapsel nach Verbrauch mit bekannten Hilfsmitteln aus der Heizkammer herauszudrücken, wobei entweder die Schließplatte vorher herausgenommen ist, oder aber mit der Kapsel zusammen herausgeschoben wird. Da die Fußplatte über einen Unterrand verfügt, ist also ein Zwischenraum gegeben, in dem die Kapsel zunächst einmal verbleiben kann bis sie sich etwas abgekühlt hat. Natürlich besteht auch die Möglichkeit, die Wasserpfeife mit der Fußplatte zusammen anzuheben, die heiße Kapsel zu entsorgen und eine neue Kapsel einzulegen und mit der Schließplatte dann in der Heizkammer anzuordnen.

Vor allem im europäischen Raum wird auch aromatisierter Tabak in vielen verschiedenen Geschmacksrichtungen geraucht. Die wohl bekannteste Richtung ist der sogenannte Doppelapfel, des Weiteren beispielsweise Kirsche-Minze, Orange-Zitrone, Mango-Vanille, Banane-Cappuccino, Karamell-Lakritze, Kokosnuss-Multifrucht, Rote Traube-Erdbeere, Pfirsich-Melone und Cola. Die Tabakindustrie kreiert gerne und beständig neue und ungewöhnliche Geschmacksrichtungen, so gibt es beispielsweise Basilikum oder auch Biertabak in der Zwischenzeit. Um deutlich zu machen, welcher Tabak sich gerade in der Wasserpfeife befindet, sieht die Erfindung vor, dass das U-förmig gebogene Endstück eine auf ein bestimmtes Rauchmedium und/oder eine dieses Rauchmedium aufnehmende Kapsel hinweisende Farbgebung aufweist und der obere Behälter aus durchsichtigem Material besteht, oder mit entsprechenden Sehschlitzen ausgerüstet ist. Damit kann der Verbraucher unschwer erkennen, welchen Tabak er gerade angeboten bekommt und kann dann entscheiden, ob er diesen oder einen anderen rauchen will.

Dass die Verschlusseinheit mehrere U-förmig gebogene Endstücke des Saugrohres umfasst, dass das Saugrohr also in gleich mehre Endstücke mündet, welche so aufeinander abgestimmt sind, dass das Saugrohr mit seinem Bogen bis dicht unter die Wasseroberfläche reicht, spiegelt eine weitere alternative Ausführung der Erfindung wider.

Die Erfindung zeichnet sich insbesondere dadurch aus, dass durch Verzicht der als Ventil ausgebildeten Verschlusseinheit der Zugwiderstand beim Betreiben der Wasserpfeife erheblich reduziert werden kann, so dass der Raucher mit einer reduzierten Saugleistung bereits erreicht, dass der durch die Heizspirale und die Kapsel erzeugte Rauch in den oberen Behälter mit dem flüssigen Medium hochsteigt und feinperlig in das flüssige Medium eintritt und dann weiter in Richtung Sauganschluss strömen kann. Neben der verminderten Zugleistung ist also auch noch eine deutlich verbesserte "Reinigung" des Rauches bzw. Dampfes erreicht. Es ergibt sich somit ein insgesamt deutlich verbesserter und auch weniger gesundheitsgefährdender Genuss beim Rauchen einer solchen Wasserpfeife.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
- Figur 1: eine Wasserpfeife in Seitenansicht,
- Figur 2: eine Explosionsdarstellung der Wasserpfeife nach Figur 1,
- Figur 3: einen Längsschnitt durch die Wasserpfeife,
- Figur 4: eine vergrößerte Wiedergabe des Endstücks des Saugrohres,
- Figur 5: einen Teilschnitt durch die Fußplatte des unteren Behälters und
- Figur 6: die Skizze einer Wasserpfeife mit mehreren gekrümmten Rohren.

Bereits Figur 1 verdeutlicht die besondere Kompaktheit der Wasserpfeife 1 mit ihrem länglichen Gehäuse 2 und der modularen Ausbildung. Der obere Behälter 3 ist durch den Deckel 15 nach oben abgeschlossen. Ein Saugschlauch 28, 29 ist mit seinem integralen Ende mit dem Anschlussstutzen 5 des Deckels 15 verbunden und am anderen Ende mit einem austauschbaren Mundstück 16 versehen. Denkbar ist der Anschluss mehrerer Saugschläuche 28, 29. Mit 20 ist der Wasserspiegel für das in dem Behälter 3 vorgehaltene Wasser bzw. flüssige Medium bezeichnet, da eine nur teilweise Befüllung des Behälters 3 zweckmäßig ist. Heizkammer 31 und Akkumulator sowie Steuereinheit sind verdeckt durch eine Verkleidung 27, die neben vielen anderen Details das Design solch einer Wasserpfeife wesentlich prägt. Mit 32 ist der An-, Aus- oder Standbyschalter zur Bedienung der Shisha bezeichnet. Angedeutet sind mit 13, 13' zwei Rauchmedium vorhaltende Kapseln jeweils mit Perforation 33. Der Lufteinlass 6 erfolgt in Form mehrerer Luftschlitze 19.

In einer Explosionsdarstellung zeigt dann Figur 2 eine erfindungsgemäße Shisha bzw. eine Wasserpfeife 1. Durch den mit dem Bezugszeichen 6 angedeuteten Lufteinlass wird durch den Bediener Luft von außen in die Heizkammer 31 im unteren Behälter 4 eingesogen, wo in einer austauschbaren Kapsel 13 Rauchmedium vorgehalten wird. Als Heizmedium im unteren Behälter 4 ist eine Heizspirale 14 vorgesehen, deren konische Form der der Kapsel 13 angepasst ist bzw. umgekehrt. Mit 25 ist eine Art Adapterscheibe bezeichnet, welche die korrekte Fixierung der Kapsel 13 gewährleistet. Der untere Behälter 4 steht über das Saugrohr 11 mit dem Behälter 3 in Verbindung, der seinerseits nach oben durch den Deckel 15 abgeschlossen ist und einen Sauganschluss 5 für einen Schlauch 28 mit Mundstück 16 am anderen Ende aufweist. Die Wandung des als Tank dienenden Behälters 3 besteht vorzugsweise aus Acrylglas. Deckel 15, Verkleidung 27 und Heizkammer 4 bzw. deren Wandung bestehen dagegen vorzugsweise aus gebürstetem oder gestrahltem Edelstahl, Aluminium oder Keramik. Das Saugrohr 11 gewährleistet, dass das Gemisch aus Luft und Rauchmedium von dem unteren Behälter 4 in den Behälter 3 gelangen kann. Zur zusätzlichen Abdichtung bzw. Trennung dient die Verschlusseinheit 10, die weiter hinten noch näher erklärt wird. Ein Dichtring 21 sorgt für den notwendigen Anschluss der Verschlusseinheit 10 an das Saugrohr 11. Gleiche Funktion haben die Scheibe 22, die Teflonscheiben 23 und 24. Sie sorgen für die Abdichtungen des Saugrohres 11 im unteren Behälter 4 und andererseits gegenüber dem Akkumulator 8 bzw. dessen Kammer. Mit 9 ist eine Mess-, Regel- und/oder Steuereinheit bezeichnet, die z.B. im Zusammenspiel mit einem Sensor zur Überwachung, Steuerung und/oder Regelung der Heizfunktion der Heizkammer 31 dient. Die Steuereinheit ist im mittleren Behälter 7 untergebracht.

Mit 32 ist in Figur 3 der die elektronischen Teile bedienende Schalter bezeichnet und mit 12 das flüssige Medium, das den oberen Behälter 3 teilweise ausfüllt. Die Wasseroberfläche ist mit 20 gekennzeichnet. Bezugszeichen 38 ist das als Verschlusseinheit 10 dienende Endstück des Saugrohres 11. Mit 18 ist das untere Ende des Saugrohres 11 bezeichnet, das in den unteren Behälter 4 hineinragt. Die Schließplatte 17 sorgt dafür, dass die Kapsel 13 in die Heizspirale 14 hineingedrückt und dann am oder im unteren Behälter 4 fixiert ist. Die mit 48 bezeichnete Fußplatte verbessert die Standsicherheit der gesamten Wasserpfeife 1, wobei weitere Funktionen weiter hinten erläutert sind. Figur 3 zeigt einen Längsschnitt durch die erfindungsgemäße Wasserpfeife 1, deren oberer Behälter 3 bis zum Wasserspiegel 20 mit Wasser oder einem anderen flüssigen Medium befüllt wird. Gut erkennbar ist hier das in den Boden 37 in das dort endende Saugrohr eingeführte Saugrohr 38. Weiter zeigt Figur 3 den Längsschnitt mit dem Elektroschacht mit der Mess-, Regel- und/oder Steuereinheit 9 sowie dem Saugrohr 11, das mittig durch die Akkumulatoren 8 geführt wird und schließlich in der Heizkammer 31 endet. Wird in die Heizkammer 31 nun eine Kapsel 13 eingesetzt, dringt das Saugrohr 11 mit seinem unteren Ende 18 in die Kapsel 13 unter Freisetzung des Gasgemisches ein. Die Kapsel 13 ist durch die Bodenplatte 17 in der Heizkammer 31 fixiert, die Luftzufuhr ist über die in der Heizkammer 31 befindlichen Lufteinlässe 6 bzw. Schlitze 19 gewährleistet.

Mit 34 ist die Aufnahme für die Kapsel 13 bezeichnet. Diese beheizbare Aufnahme 34 von ca. 2mm Stärke für die Kapsel 13 mit ihrer Wandung 35 weist eine Verjüngung auf, Kapsel 13 und Aufnahme 34 sind korrespondierend zueinander ausgebildet. Die Kapsel 13 sitzt fest in der Aufnahme 34.

Figur 4 zeigt das Endstück 38 des Saugrohrs 11 in vergrößerter Wiedergabe. Dieses Endstück 38 reicht bis etwa Mitte 44 des oberen Behälters 3 in diesen hinein, was Figur 3 noch einmal verdeutlicht. Gekennzeichnet ist dieses Endstück 38 durch ein einen Bogen 39 bildendes freies Ende 40. Über dieses gebogene Endstück 38 wird erreicht, dass das flüssige Medium 12 nicht in das Saugrohr 11 hineingelangen kann. Durch betätigen des Schlauches 28 bzw. 29 der Wasserpfeife 1 entsteht ein Unterdruck im oberen Teil des oberen Behälters 3. Der im Saugrohr 11 und im gebogenen Endstück 38 anstehende Rauch kann nun über das freie Teilstück 45 austreten und sich mit dem flüssigen Medium 12 mischen. Figur 4 verdeutlicht, dass das bogenförmige Endstück 38 eine besondere Biegung aufweist und zwar ist das freie Ende 40 des Endstücks 38 zunächst einmal rechtwinklig abgebogen, wobei das entstehende Teilstück 41 parallel zur Wasseroberfläche 20 verläuft. Hinter der Drehhilfe 42 ist eine weitere Abbiegung erfolgt, so dass ein freies Teilstück 45 entsteht, das in Richtung Boden 37 des oberen Behälters 3 zeigt.

Das senkrechte Teilstück 43 des gebogenen Endstückes 38 führt bis etwa Mitte 44 des oberen Behälters 3, so dass i.d.R. das waagerechte bzw. parallele Teilstück 41 leicht oberhalb der Wasseroberfläche 20 sich befindet.

Mit 47 ist in Figur 1 gekennzeichnet, dass hier ein Klickverschluss zwischen oberem Behälter 3 und mittlerem Behälter 7 vorhanden ist, wobei Figur 3 insbesondere verdeutlicht, dass hier auch ein Drehverschluss Verwendung finden kann.

Weiter vorne ist bereits erwähnt worden, dass zur Verbesserung der Standsicherheit der Wasserpfeife 1 eine Fußplatte 48 zum Einsatz kommen kann. Sie ist in Figur 2 angedeutet. Gemäß der vorliegenden Erfindung verfügt diese Fußplatte 48 über eine besondere Ausbildung, weil sie wie in Figur 5 gezeigt, einen Unterrand 49, also quasi einen Fuß aufweist, der es ermöglicht, die eigentliche Platte im Abstand zum Boden zu halten. Dieser Unterrand 49 kann natürlich auch sternförmig unter dem Boden der eigentlichen Fußplatte 48 verlaufen, wobei aber die hier gezeigte Ausbildung besonders vorteilhaft ist. In die in der Mitte vorgesehene Ausnehmung 50 der Fußplatte 48 ist eine Schließplatte 17' anzuordnen, die die darüber angeordnete Kapsel 13 in der Heizkammer 31 fixiert. Wird nun mit Hilfe des Saugrohres 11 die Kapsel nach Verbrauch aus der Heizkammer 31 herausgedrückt, wird damit gleichzeitig auch die Schließplatte 17' aus der Ausnehmung 50 herausgedrückt, so dass die Kapsel 13 in den Hohlraum unter der eigentlichen Fußplatte 48 fällt. Hier kann sie verbleiben, um erst einmal abzukühlen, oder aber man hebt die Wasserpfeife 1 hoch und legt dann eine neue Kapsel 13 auf die Schließplatte 17' auf und führt diese in die Heizkammer 31 wie in Figur 3 verdeutlicht ein.

Weiter vorne ist darauf hingewiesen worden, dass der obere Behälter 3 zweckmäßigerweise aus Acrylglas oder einem ähnlichen durchsichtigen Material besteht, wobei dann die Farbgebung des gebogenen Endstückes 38 leicht erkennbar ist. Dieses gebogene Endstück 38 soll durch seine Farbgebung kennzeichnen, welche Geschmacksrichtung die eingelegte Kapsel aufweist, so dass der Benutzer leicht und deutlich erkennen kann, welche Rauchfreude ihn erwartet. Wird für den oberen Behälter 3 aus irgendwelchen Gründen ein anderes Material verwendet, das nicht durchsehbar ist, werden zweckmäßigerweise wie in Figur 1 angedeutet, Sehschlitze 51 sicherstellen, dass man die Farbgebung des gebogenen Endstückes 38 leicht erkennen kann.

Schließlich zeigt Figur 6 die Skizze einer Wasserpfeife mit mehreren gekrümmten Endstücken 38, 38', welche in diesem Ausführungsbeispiel gegenüber liegend angeordnet sind.

## Patentansprüche

1. Wasserpfeife mit einem mehrteiligen Gehäuse (2) für das Rauchzubehör, wobei Gehäuseteile (3, 4,7) für:
eine Heizkammer (31) und eine in der Heizkammer (31) aufgenommene Kapsel (13);
eine Elektronik; und,
ein flüssiges Medium (12),
vorgesehen sind;
wobei der das flüssige Medium (12) aufnehmende Gehäuseteil (3) über mindestens einen Sauganschluss (5) verfügt und über ein durch das die Elektronik aufnehmende Gehäuseteil (7) durchführendes Saugrohr (11) mit dem die das Rauchmedium aufnehmende Kapsel (13) aufnehmende Heizkammer (31) aufnehmenden Gehäuseteil (4) in Verbindung steht und wobei das Saugrohr (11) eine Verschlusseinheit (10) im Bereich des Übergangs von dem die Elektronik aufweisenden Gehäuseteil (7) zu dem das flüssige Medium aufnehmenden Gehäuseteil (3) aufweist,
**dadurch gekennzeichnet, dass** die Verschlusseinheit (10) als U-förmig gebogenes Endstück (38) des Saugrohres (11) ausgebildet ist.

2. Wasserpfeife nach Anspruch 1, **dadurch gekennzeichnet, dass** das Endstück (38) mit dem im Bereich des Bodens (37) des das flüssige Medium (12) aufnehmenden Gehäuseteils (3) endenden Saugrohr (11) lösbar verbunden ist.

3. Wasserpfeife nach Anspruch 1, **dadurch gekennzeichnet, dass** das freie Ende (40) des Endstückes (38) zunächst rechtwinklig parallel zur Wasseroberfläche (20) und dann noch einmal rechtwinklig in Richtung Boden (37) des das flüssige Medium (12) aufnehmenden Gehäuseteils (3) abgebogen ausgebildet ist.

4. Wasserpfeife nach Anspruch 3, **dadurch gekennzeichnet, dass** das parallel zur Wasseroberfläche (20) verlaufende Teilstück (41) des Endstückes (38) eine Drehhilfe (42) aufweist.

5. Wasserpfeife nach Anspruch 3, **dadurch gekennzeichnet, dass** das senkrechte Teilstück (43) des Endstückes (38) bis annähernd Mitte (44) des das flüssige Medium (12) aufnehmenden Gehäuseteils (3) reichend und das in Richtung Boden (37) des das flüssige Medium (12) aufnehmenden Gehäuseteils (3) weisende freie Teilstück (45) bis zu einem Drittel der Gesamtlänge des Endstückes (38) aufweisend ausgebildet sind.

6. Wasserpfeife nach Anspruch 3, **dadurch gekennzeichnet**, zwischen dem Boden (37) des das Medium (12) aufnehmenden Gehäuseteils (3) und dem oberen Rand des die Elektronik aufnehmenden Gehäuseteils (7) ein Dichtring (21) angeordnet ist.

7. Wasserpfeife nach Anspruch 1, **dadurch gekennzeichnet, dass** der das flüssige Medium (12) aufnehmende Gehäuseteil (3) und der die Elektronik aufnehmende Gehäuseteil (4) über einen Klickverschluss (47) verfügend ausgebildet sind.

8. Wasserpfeife nach Anspruch 1, **dadurch gekennzeichnet, dass** der die Heizkammer (31) aufnehmende Gehäuseteil (4) mit einer Fußplatte (48) ausgerüstet ist, die einen deutlich größeren Durchmesser als der die Heizkammer (31) aufnehmende Gehäuseteil (4) aufweist, vorzugsweise einen doppelt so großen Durchmesser.

9. Wasserpfeife nach Anspruch 8, **dadurch gekennzeichnet, dass** die Fußplatte (48) einen als Standhilfe dienenden Unterrand (49) und mittig eine Ausnehmung (50) aufweist, die ein Durchführen der Kapsel (13) in beide Richtungen zulassend bemessen und mit einer von unten einzuführenden Schließplatte (17') ausgerüstet ist.

10. Wasserpfeife nach Anspruch 1, **dadurch gekennzeichnet, dass** das U-förmig gebogene Endstück (38) eine auf ein bestimmtes Rauchmedium oder eine dieses Rauchmedium aufnehmende Kapsel (13) hinweisende Farbgebung aufweist und der das flüssige Medium (12) aufnehmende Gehäuseteil (3) aus durchsichtigem Material besteht, oder mit entsprechenden Sehschlitzen (51) ausgerüstet ist.

11. Wasserpfeife nach Anspruch 1, **dadurch gekennzeichnet, dass** die Verschlusseinheit (10) mehrere U-förmig gebogene Endstücke (38) des Saugrohres (11) umfasst.

## Claims

1. Water pipe having a multi-part housing (2) for smoking accessories, wherein housing parts (3, 4,7) are provided for:
a heating chamber (31) and a capsule (13) received in the heating chamber (31);
electronics; and
a liquid medium (12);
wherein the housing part (3) receiving the liquid medium (12) has at least one suction port (5) and is connected via a suction tube (11) passing through the housing part (7) containing the electronics to the housing part (4) receiving the heating chamber (31) that receives the capsule (13) containing the smoke medium and wherein the suction tube (11) has a closure unit (10) in the region of the transition from the housing part (7) containing the electronics to the housing part (3) receiving the liquid medium
**characterized in that** the closure unit (10) is formed as a U-shaped bent end piece (38) of the suction tube (11).

2. Water pipe according to Claim 1, **characterized in that** the end piece (38) is detachably connected to the suction tube (11) ending in the region of the bottom (37) of the housing part (3) receiving the liquid medium (12).

3. Water pipe according to Claim 1, **characterized in that** the free end (40) of the end piece (38) is first bent at a right angle parallel to the water surface (20) and then bent again at a right angle in the direction of the bottom (37) of the housing part (3) receiving the liquid medium (12).

4. Water pipe according to Claim 3, **characterized in that** the portion (41) of the end piece (38) running parallel to the water surface (20) has a turning aid (42).

5. Water pipe according to Claim 3, **characterized in that** the vertical portion (43) of the end piece (38) is designed to extend to roughly the centre (44) of the housing part (3) receiving the liquid medium (12) and the free portion (45) pointing towards the bottom (37) of the housing part (3) receiving the liquid medium (12) is designed to have up to one-third of the total length of the end piece (38).

6. Water pipe according to Claim 3, **characterized in that** a sealing ring (21) is arranged between the bottom (37) of the housing part (3) receiving the medium (12) and the upper edge of the housing part (7) containing the electronics.

7. Water pipe according to Claim 1, **characterized in that** the housing part (3) receiving the liquid medium (12) and the housing part (4) containing the electronics are equipped with a snap closure (47).

8. Water pipe according to Claim 1, **characterized in that** the housing part (4) receiving the heating chamber (31) is equipped with a base plate (48) having a substantially larger diameter than the housing part (4) receiving the heating chamber (31), preferably twice as large a diameter.

9. Water pipe according to Claim 8, **characterized in that** the base plate (48) has a lower edge (49) acting as a support and a central recess (50) dimensioned so as to allow the capsule (13) to pass through in both directions and is equipped with a closure plate (17') to be introduced from below.

10. Water pipe according to Claim 1, **characterized in that** the U-shaped bent end piece (38) has a colouration that indicates a specific smoke medium or a capsule (13) containing this smoke medium and the housing part (3) receiving the liquid medium (12) is made of transparent material or is equipped with corresponding viewing slots (51).

11. Water pipe according to Claim 1, **characterized in that** the closure unit (10) comprises multiple U-shaped bent end pieces (38) of the suction tube (11).

## Revendications

1. Pipe à eau avec un boîtier (2) en plusieurs parties destiné à l'accessoire à fumer, des parties boîtier (3, 4,7) pour :
une chambre de chauffe (31) et une capsule (13) logée dans la chambre de chauffe (31) ;
une électronique ; et
une substance liquide (12),
étant prévues ;
la partie boîtier (3) recevant la substance liquide (12) dispose d'au moins un raccord d'aspiration (5) et est en liaison, par un tube d'aspiration (11) qui traverse la partie boîtier (7) logeant l'électronique, avec la partie boîtier (4) qui loge la chambre de chauffe (31) logeant la capsule (13) qui contient la substance à fumer, et le tube d'aspiration (11) présentant une unité de fermeture (10) dans la zone de la transition de la partie boîtier (7) qui loge l'électronique à la partie boîtier (3) qui contient la substance liquide
**caractérisée en ce que** l'unité de fermeture (10) se présente sous la forme d'un embout (38) plié en forme de U du tube d'aspiration (11).

2. Pipe à eau selon la revendication 1, **caractérisée en ce que** l'embout (38) est relié de manière amovible au tube d'aspiration (11) se terminant dans la zone du fond (37) de la partie boîtier (3) contenant la substance liquide (12).

3. Pipe à eau selon la revendication 1, **caractérisée en ce que** l'extrémité libre (40) de l'embout (38) est d'abord réalisée pliée à angle droit parallèlement à la surface de l'eau (20), puis encore une fois à angle droit orienté vers le fond (37) de la partie boîtier (3) qui contient la substance liquide (12).

4. Pipe à eau selon la revendication 3, **caractérisée en ce que** la partie (41) de l'embout (38) qui s'étend parallèlement à la surface de l'eau (20) présente une aide à la rotation (42).

5. Pipe à eau selon la revendication 3, **caractérisée en ce que** la partie verticale (43) de l'embout (38) s'étend jusqu'au milieu (44) de la partie boîtier (3) contenant la substance liquide (12) et **en ce que** la partie libre (45) orientée vers le fond (37) de la partie boîtier (3) contenant la substance liquide (12) présente jusqu'à un tiers de la longueur totale de l'embout (38).

6. Pipe à eau selon la revendication 3, **caractérisée en ce qu'**une bague d'étanchéité (21) est disposée entre le fond (37) de la partie boîtier (3) contenant la substance (12) et le bord supérieur de la partie boîtier (7) logeant l'électronique.

7. Pipe à eau selon la revendication 1, **caractérisée en ce que** la partie boîtier (3) contenant la substance liquide (12) et la partie boîtier (4) logeant l'électronique sont réalisées en disposant d'une fermeture à clic (47).

8. Pipe à eau selon la revendication 1, **caractérisée en ce que** la partie boîtier (4) logeant la chambre de chauffe (31) est équipée d'une plaque de base (48) qui présente un diamètre nettement plus grand que la partie boîtier (4) logeant la chambre de chauffe (31), de préférence un diamètre deux fois plus grand.

9. Pipe à eau selon la revendication 8, **caractérisée en ce que** la plaque de base (48) présente un bord inférieur (49) servant d'aide à la stabilité et, au milieu, un évidement (50) qui est dimensionné de manière à permettre un passage de la capsule (13) dans les deux sens et qui est équipé d'une plaque de fermeture (17') à introduire par le bas.

10. Pipe à eau selon la revendication 1, **caractérisée en ce que** l'embout (38) pliée en forme de U présente une coloration indiquant une certaine substance à fumer ou une capsule (13) contenant cette substance à fumer et **en ce que** la partie boîtier (3) contenant la substance liquide (12) est constituée d'un matériau transparent ou est équipée de fentes de vue (51) correspondantes.

11. Pipe à eau selon la revendication 1, **caractérisée en ce que** l'unité de fermeture (10) comprend plusieurs embouts (38) du tube d'aspiration (11) pliés en forme de U.
